# EUROPÄISCHE PATENTSCHRIFT

(11) **EP 2 162 681 B1**
(45) Veröffentlichungstag und Bekanntmachung des Hinweises auf die Patenterteilung: **31.08.2016**
(21) Anmeldenummer: 08774628.5
(22) Anmeldetag: 02.07.2008
(51) Int. Cl.: F23R 3/14, F23R 3/28, F23R 3/34

(54) **GASTURBINENBRENNER**
GAS-TURBINE BURNER
BRÛLEUR DE TURBINE À GAZ

(30) Priorität: 09.07.2007 US 958822 P
(43) Veröffentlichungstag der Anmeldung: 17.03.2010
(73) Patentinhaber: Siemens Aktiengesellschaft, 80333 München (DE)
(72) Erfinder: HASE, Matthias, 45478 Mülheim (DE); HUTH, Michael, 45239 Essen (DE); ANGEL, Robert, Hobe Sound Fl Florida 33455 (US); EHLERT, Drew, Palm Beach Gardens Fl Florida 33410 (US); MARSHALL, James, Port St. Lucie Fl Florida 34986 (US); SHTEYMAN, Yevgeniy, West Palm Beach Fl Florida 33407 (US)
(86) Internationale Anmeldenummer: PCT/EP2008/058491
(87) Internationale Veröffentlichungsnummer: WO 2009/007283

(56) Entgegenhaltungen:
- EP-A- 1 103 767
- US-A- 4 689 961
- US-A1- 2003 110 774
- US-A1- 2004 020 210

## Beschreibung

Die Erfindung betrifft einen Gasturbinenbrenner mit einer Mehrzahl von Hauptdrallerzeugern, die jeweils eine von einem Hauptdrallerzeugerrand gebildete Einströmöffnung aufweisen.

In Gasturbinen wird üblicherweise Verbrennungsluft in einem Vielstufen-Kompressor verdichtet und dann zu einer Anzahl von Gasturbinenbrennern geführt, die an einer beispielsweise ringförmig um die Turbinenachse geführten Brennrohr angeordnet sind. In dem Bestreben, die Verbrennung in einer Gasturbine möglichst NOₓ-arm auszuführen, haben sich so genannte DLN-Systeme (dry low NOₓ) bewährt. Bei solchen Systemen sind in jedem Gasturbinenbrenner eine Anzahl von Hauptdrallerzeugern, die auch als Hauptdrallerzeuger bezeichnet werden, um einen Pilotkegel angeordnet, in der Brennstoff - üblicherweise Erdgas - stark mit Luft verwirbelt wird zur Erzeugung einer stabilen Pilotflamme. Durch die Hauptdrallerzeuger strömt die verdichtete Luft und wird in den Hauptdrallerzeugern mit dem Brennstoff vermischt, um stromabwärts außerhalb der Hauptdrallerzeuger in einem Brennrohr zu verbrennen. Das durch die Verbrennung erhitzte Gas wird anschließend einer Arbeitsturbine zur Leistung von Arbeit durch Entspannung zugeleitet.

Um einen Brennerteil einer Gasturbine kompakt zu halten, wird die im Verdichter verdichtete Verbrennungsluft üblicherweise so zu den weiter radial außerhalb liegenden Gasturbinenbrennern geführt, dass die verdichtete Luft entgegen einer Strömungsrichtung in den Hauptdrallerzeugern außen entlang der Gasturbinenbrenner bzw. deren Brennermänteln entlang geführt wird. Um in die Einströmöffnungen der Hauptdrallerzeuger einströmen zu können, muss die Strömung der verdichteten Verbrennungsluft eine Richtungsumkehr durchlaufen und hierbei eine dem Brennrohr abgewandte Umlenkkante des Brennermantels und/oder der Hauptdrallerzeuger umströmen.

Die Richtungsumkehr und das Umströmen einer Umlenkkante können dazu führen, dass zwischen den Hauptdrallerzeugern und dem Brennermantel eine Rückströmung auftritt, die sich gegebenenfalls sogar bis in kleine Bereiche innerhalb der Hauptdrallerzeuger fortsetzt. Ein Ablösen der Strömung an bzw. von der Umlenkkante kann zum gleichen Effekt führen. Hierdurch kommt es zu einer Ungleichverteilung der Strömung durch die Hauptdrallerzeuger, wobei der problematischste Bereich die - bezogen auf einen radial inneren Pilotkegel - radial äußeren Zonen der Hauptdrallerzeuger sind. Durch den ungleichmäßigen Luftmassenstrom und die daraus resultierenden niedrigen Strömungsgeschwindigkeiten in diesen problematischen Zonen kommt es bei der Brennstoffeindüsung in diesen Zonen zu sehr fetten Gemischen, für die ein hohes Flammrückschlagsrisiko besteht. Außerdem wird durch die Rückströmzonen, welche auch immer mit einem transienten Verhalten einhergehen, die Neigung zu thermoakustischen Brennkammerschwingungen erhöht.

Die US 4 689 961 beschreibt eine Brennkammerausrüstung mt mit Drallerzeugern sowie einer kelchförmigen Ausbuchtung mit einem Durchlass bei dem der Injektor und die Drallerzeuger sowie einem Einstrommittel angebracht sind.

Die US 2003/0110774 A1 offenbart eine Gasturbine mit Hauptdrallerzeugern, die eine Einstromöffnung aufweisen.

Zur Lösung dieses Problems wurde versucht, in die Problemzonen innerhalb der Hauptdrallerzeuger verstärkt Verbrennungsluft zuzuführen, um die fetten Bereiche zu verdünnen. Analog hierzu wurde in die Problemzonen nur ein geringerer Anteil Brennstoff eingegeben, was zu einer schlechteren Mischung führt und damit zu einer höheren NOₓ-Emission.

Es ist eine Aufgabe der vorliegenden Erfindung, einen Gasturbinenbrenner anzugeben, der eine gleichmäßige Luftströmung in den Hauptdrallerzeugern aufweist. Diese Aufgabe wird durch einen Gasturbinenbrenner der eingangs genannten Art gelöst, der ein Einströmleitmittel mit einer Strömungsleitfläche aufweist, die von einer der Einströmöffnungen zu einer benachbarten Einströmöffnung verläuft, an die die Einströmöffnungen bildenden Hauptdrallerzeugerränder anschließt und von dort nach radial außen aufgeweitet ist. Durch die an die Einströmöffnungen anschließende Strömungsleitfläche kann die Richtungsumkehr der verdichteten Verbrennungsluft vor den Einströmöffnungen entlang der Strömungsleitfläche geführt werden, so dass dort eine Wirbelbildung verringert wird. Hierdurch können Unterdruckzonen, die eine Rückströmung innerhalb der Hauptdrallerzeuger begünstigen, gering gehalten werden. Dies führt zu einer gleichmäßigeren Verteilung der Strömung in den Hauptdrallerzeuger, so dass eine Rückströmung deutlich vermindert oder sogar vermieden werden kann. Durch die gleichmäßigere Einströmung wird außerdem eine größere Flexibilität für das Muster der Vormischbohrungen erreicht, es wird weniger Spülluft benötigt, und ein Druckverlust in den Hauptdrallerzeugern und an der Strömungsumlenkung wird verringert.

Die Strömungsleitfläche des Einströmleitmittels schließt an die die Einströmöffnungen bildenden Hauptdrallerzeugerränder der Hauptdrallerzeuger an, wobei hierfür ein direktes Anstoßen an die Hauptdrallerzeugerränder nicht erforderlich ist, sondern vielmehr ein kleiner Montagespalt zum sukzessiven Einbau der Hauptdrallerzeuger und des Einströmleitmittels in den Gasturbinenbrenner verbleiben kann. Durch den Verlauf des Einströmleitmittels von einer Einströmöffnung zur benachbarten Einströmöffnung, insbesondere durch einen kontinuierlichen Verlauf, kann einer Verwirbelung der Verbrennungsluft zwischen den Hauptdrallerzeugern entgegengewirkt werden. Durch die radiale Aufweitung der Strömungsleitfläche kann ein Bereich radial außerhalb der Hauptdrallerzeuger zur Verringerung oder Vermeidung von Wirbeln versperrt werden. Die Radialrichtung ist hierbei auf ein Zentrum bezogen, um die die Hauptdrallerzeuger radial angeordnet sind.

Die Strömungsleitfläche ist in Richtung zur umströmenden Verbrennungsluft konvex gekrümmt, so dass die im Bogen rückführend zur Einströmöffnung hin strömende Verbrennungsluft entlang der gekrümmten Strömungsleitfläche geführt wird.

Die Strömungsleitfläche schließt parallel zum Verlauf von Hauptdrallerzeugerrohren der Hauptdrallerzeuger an die Hauptdrallerzeugerrohre an. Durch die Parallelität des Anschlusses kann ein abrupter Richtungswechsel bei der Luftführung am Rand zwischen der Strömungsleitfläche und dem Hauptdrallerzeugerrohr vermieden werden. Der Anschluss muss hierbei nicht am äußersten Hauptdrallerzeugerrand sein, sondern kann auch radial innerhalb des Hauptdrallerzeugerrands liegen.

Die Hauptdrallerzeuger sind zentralsymmetrisch um einen Pilotbrenner angeordnet und die Strömungsleitfläche verläuft radial außerhalb der Hauptdrallerzeuger. Ein von radial außerhalb in die Hauptdrallerzeuger des Gasturbinenbrenners einströmender Verbrennungsluftstrom kann im kritischen Bereich radial außerhalb der Hauptdrallerzeuger wirbelarm geführt werden. Die Zentralsymmetrie kann eine Kreissymmetrie sein, wobei die Hauptdrallerzeuger kreisringförmig angeordnet sind. Denkbar sind beispielsweise auch zentralsymmetrische Polygon- oder Rosettengeometrien.

Die Strömungsleitfläche verläuft von einem radial nach außen gewandten Abschnitt zu einem radial nach innen gewandten, an der Einströmöffnung liegenden Abschnitt. Die Strömung kann so während einer gesamten Richtungsumkehr von der Strömungsleitfläche geführt werden.

In einer vorteilhaften Ausführungsform der Erfindung weist die Strömungsleitfläche an einem radial äußeren Bereich eine Zentralsymmetrie auf und weicht in einem radial weiter innen liegenden Bereich von der Zentralsymmetrie ab und ist an die Form der Hauptdrallerzeugerränder angepasst. Durch diesen Symmetriewechsel von der Zentralsymmetrie zu der Symmetrie der einzelnen Hauptdrallerzeuger oder Hauptdrallerzeugerränder kann um alle Hauptdrallerzeugerränder eine zumindest wirbelarme Strömung erreicht werden.

Die Strömungsleitfläche ist zweckmäßigerweise ringförmig, insbesondere kreisringförmig kontinuierlich um die Hauptdrallerzeuger geführt, wodurch eine gleichmäßige Einströmung von allen Seiten in den Gasturbinenbrenner erreichbar ist.

Zum Erzielen einer wirbelarmen Führung der Verbrennungsluft im Bereich der Richtungsumkehr ist die Strömungsleitfläche vorteilhafterweise wulstartig in Einströmrichtung vor den Hauptdrallerzeugern angeordnet. Der Wulst kann in Form eines U-Bogens mit - in Bezug auf die Strömungsrichtung in den Hauptdrallerzeugern - stromabwärts angeordneten Schenkeln geformt sein.

Bildet der nach außen gewandte Abschnitt eine zentralsymmetrische Fläche, insbesondere eine Ringfläche, und weist der nach innen gewandte Abschnitt eine an eine Ringform des Hauptdrallerzeugers angepasste Fläche auf, so kann eine rings um die Hauptdrallerzeuger wirbelarm geführte Umströmung erreicht werden.

Zweckmäßigerweise verläuft die Strömungsleitfläche mit zumindest im Wesentlichen gleichmäßiger Krümmung vom nach außen gewandten Abschnitt zum nach innen gewandten Abschnitt. Hierdurch kann die in ihrer Richtung umkehrende Verbrennungsluft zumindest im Wesentlichen vollständig aus ihrer radial außerhalb der Hauptdrallerzeuger rückströmenden Richtung bis zu ihrer radial innerhalb der Hauptdrallerzeuger vorströmenden Richtung geführt werden. Die gleichmäßige Krümmung ist hierbei durch eine kreisförmige Schnittlinie zwischen der Strömungsleitfläche und einer in Radialrichtung ausgerichteten Ebene gegeben, wobei sich die Radialrichtung auf das Zentrum bezieht, um die die Hauptdrallerzeuger angeordnet sind. Die gleichmäßige Krümmung muss nicht in jeder Ebene in Radialrichtung vorhanden sein. Es ist ausreichend, wenn sie in einer einzigen in Radialrichtung ausgerichteten Ebene realisiert ist, beispielsweise in einer Ebene, die durch das oben genannte Zentrum und zwischen den Hauptdrallerzeugern hindurch verläuft. Zweckmäßigerweise ist die Krümmung in jeder zwischen den Hauptdrallerzeugern hindurch verlaufenden Ebenen gleichmäßig.

In einer weiteren vorteilhaften Ausgestaltung der Erfindung verbindet das Einströmleitmittel einen um die Hauptdrallerzeuger verlaufenden Brennermantel mit den Hauptdrallerzeugern. Durch eine Strömung der Verbrennungsluft radial außerhalb des Gasturbinenbrenners entlang dem Brennermantel ist die Strömung in diesem Bereich bereits wirbelarm. Durch die Verbindung des Brennermantels mit den Hauptdrallerzeugern durch das Einströmleitmittel, insbesondere durch die Strömungsleitfläche, kann die Wirbelfreiheit zumindest im Wesentlichen bis zu den Hauptdrallerzeugern aufrechterhalten werden. Die Verbindung besteht hierbei vorteilhafterweise direkt am Hauptdrallerzeugerrand bzw. in unmittelbarer Nähe oder an der Einströmöffnung.

Eine ungewünschte Rückströmung zwischen dem Brennermantel und den Hauptdrallerzeugern kann vermieden werden, wenn das Einströmleitmittel einen Spalt zwischen einem um die Hauptdrallerzeuger verlaufenden Brennermantel und den Hauptdrallerzeugern verschließt. Hierbei kann ein kleiner Montagespalt zwischen dem Brennermantel und den Hauptdrallerzeugern verbleiben, mit beispielsweise bis zu einer Spaltbreite von 2 mm.

Vorteilhafterweise ist die Strömungsleitfläche zwischen die Hauptdrallerzeuger geführt. Auf diese Weise kann auch ein Spalt zwischen den Hauptdrallerzeugern bzw. den Hauptdrallerzeugerrändern zumindest teilweise verschlossen werden.

Auch in den Bereichen zwischen den Hauptdrallerzeugern ist die Krümmung der Strömungsleitfläche von dem radial nach außen gewandten Abschnitt bis zum radial nach innen gewandten Abschnitt zweckmäßigerweise gleichmäßig.

Vorteilhafterweise ist die Strömungsleitfläche bis zur radialen Tiefe der Hauptdrallerzeugerachsen der Hauptdrallerzeuger zwischen die Hauptdrallerzeuger geführt. Es kann somit ein Spalt zwischen den Hauptdrallerzeugern vollständig - ggf. bis auf den Montagespalt - verschlossen werden.

Eine einfache Montierbarkeit des Einströmleitmittels und der Hauptdrallerzeugern kann erreicht werden, wenn das Einströmleitmittel in seinem radial inneren Abschnitt radial außerhalb an den Hauptdrallerzeugerrändern vorbeigeführt ist. Zweckmäßigerweise ist es in unmittelbarer Nachbarschaft zu den Hauptdrallerzeugerrändern in Axialrichtung ausgerichtet, so dass die Hauptdrallerzeuger bzw. das Einströmleitmittel zur Montage einfach in Axialrichtung eingeschoben werden kann.

Außerdem wird vorgeschlagen, dass der Gasturbinenbrenner einen äußeren und einen inneren, jeweils die Hauptdrallerzeuger umgebenden Brennermantel aufweist, an die das Einströmleitmittel jeweils in Mantelrichtung anschließt. Zusätzlich zu einer hohen Stabilität, die durch eine solche Ausführung des Einströmleitmittels erreichbar ist, kann die Verbrennungsluft entlang eines großen Krümmungsradius der Strömungsleitfläche geführt werden, so dass einem großen Unterdruck entlang dieser Umströmung entgegengewirkt werden kann. Die Mantelrichtung ist hierbei die Richtung der Mäntel an der Stelle des Anschlusses und insbesondere die Axialrichtung des Gasturbinenbrenners, so dass die Strömungsleitfläche am Anschluss an zumindest dem äußeren Brennermantel, zweckmäßigerweise beiden Brennermänteln, in Axialrichtung ausgerichtet ist.

Weist das Einströmleitmittel zwei in Einströmrichtung weisende Schenkel auf, die stromabseitig der Einströmöffnung insbesondere parallel zusammengeführt sind, kann eine stabile Konstruktion und einfache Montierbarkeit des Einströmleitmittels erreicht werden.

Um eine Stütze des Gasturbinenbrenners einfach durch das Einströmleitmittel hindurchführen zu können, bei einer einfachen Herstellung und Montage des Einströmleitmittels, ist das Einströmleitmittel im Bereich der Strömungsleitfläche zweckmäßigerweise in Tangentialrichtung mehrteilig ausgeführt.

Die Erfindung wird anhand von Ausführungsbeispielen näher erläutert, die in den Zeichnungen dargestellt sind. Es zeigen:
- FIG 1: eine Schnittdarstellung durch einen Gasturbinenbrenner mit acht um einen zentralen Pilotkegel angeordneten Hauptdrallerzeugern,
- FIG 2: einen Ausschnitt eines leicht modifizierten Gasturbinenbrenners mit einem leicht modifizierten Einströmleitmittel,
- FIG 3: ein weiteres, wulstartig geformtes Einströmleitmittel in einer perspektivischen Detailansicht,
- FIG 4: das Einströmleitmittel aus FIG 3 in einer Gesamtdarstellung perspektivisch auf den Gasturbinenbrenner,
- FIG 5: das Einströmleitmittel in einem Längsschnitt und
- FIG 6: eine Draufsicht auf einen Ausschnitt der Strömungsleitfläche des Einströmleitmittels.

FIG 1 zeigt einen Gasturbinenbrenner 2 in einem Längsschnitt mit einem Brennrohr 4. Der Gasturbinenbrenner 2 umfasst einen Pilotbrenner mit einem Pilotkegel 8, um den ringförmig acht Hauptdrallerzeuger 10 angeordnet sind. Jede der Hauptdrallerzeuger 10 hat ein Hauptdrallerzeugerrohr 12, innerhalb dessen eine Vormischschaufel 14 mit einer Anzahl von radial nach außen gerichteten Flügeln angeordnet ist. In jedem der Flügel verläuft ein Brennstoff führender Vormischgaskanal 16, der mit nicht dargestellten Vormischbohrungen verbunden ist, durch die der Brennstoff in den Innenraum des Hauptdrallerzeugerrohrs 12 gepresst wird. Der Brennstoff wird durch Zuführungen 18 zu jedem Hauptdrallerzeuger 10 geführt und innerhalb des Hauptdrallerzeugerrohrs 12 mit verdichteter Verbrennungsluft vermischt.

Ein Strömungsverlauf der den Gasturbinenbrenner 2 umströmenden Verbrennungsluft ist anhand von durchgezogenen Pfeilen 20 dargestellt. Die Verbrennungsluft umströmt den Gasturbinenbrenner 2 zunächst entgegen einer Strömungsrichtung 22, die auf die Vormischströmung innerhalb der Hauptdrallerzeuger 10 bezogen ist. Sie strömt entlang eines Brennermantels 24, der alle Hauptdrallerzeuger 10 des Gasturbinenbrenners 2 umgibt, um dann in einem Bogen um eine Kante 26 des Brennermantels 24 in Richtung auf eine Einströmöffnung 28 eines jeden Hauptdrallerzeugers 10 zuzuströmen. Die Einströmöffnung 28 ist umgeben von dem dem Brennrohr 4 abgewandten Hauptdrallerzeugerrand 30 des entsprechenden Hauptdrallerzeugers 10.

Durch die Umlenkung der Strömung der Verbrennungsluft entsteht im Bereich des Abschnitts des Hauptdrallerzeugerrands 30, der in Bezug auf den Pilotkegel 8 radial außen liegt, eine Unterdruckzone, durch die ein Sog und damit eine Rückströmung 32 zwischen dem Hauptdrallerzeuger 10 und dem Brennermantel 24 erzeugt wird, die anhand eines gestrichelten Pfeils dargestellt ist. Diese Rückströmung 32 setzt sich gegebenenfalls fort bis in eine weitere Rückströmung 34 innerhalb des Hauptdrallerzeugers 10, die dort für eine geringe Luftzufuhr sorgt und somit einem fetten Brennstoffgemisch führt.

Um diesen Rückströmungen 32, 34 entgegenzuwirken, ist der Gasturbinenbrenner 2 in einer einfachen Ausführungsform der Erfindung mit einem Einströmleitmittel 36 versehen, das innerhalb des Brennermantels 24 ringförmig um alle Hauptdrallerzeuger 10 verläuft und an die Hauptdrallerzeugerränder 30 der Hauptdrallerzeuger 10 im Wesentlichen parallel anschließt. Hierdurch kann die äußere Rückströmung 32 zumindest weitgehend eliminiert werden, wodurch auch die innere Rückströmung 34 erheblich verringert und damit die Strömung durch die Hauptdrallerzeuger 10 vergleichmäßigt wird.

Eine effizientere Ausführungsform der Erfindung ist in FIG 2 dargestellt. Die nachfolgende Beschreibung der nachfolgenden Ausführungsbeispiele beschränkt sich im Wesentlichen auf die Unterschiede zum Ausführungsbeispiel aus FIG 1, auf das bezüglich gleich bleibender Merkmale und Funktionen verwiesen wird. Im Wesentlichen gleich bleibende Bauteile sind grundsätzlich mit den gleichen Bezugszeichen beziffert.

Ein Einströmleitmittel 38 weist eine konvex gekrümmte Strömungsleitfläche 40 auf, die im Bereich der Einströmöffnung 28 im Wesentlichen parallel an das Hauptdrallerzeugerrohr 12 anschließt. Nach radial außen weitet sich die Strömungsleitfläche 40 auf und schließt an den Brennermantel 24 an, um so die Hauptdrallerzeuger 10 mit dem Brennermantel 24 zu verbinden. Die Einströmleitfläche 40 ist außerdem so gekrümmt, dass sie im Bereich des Brennermantels 24 radial ausgerichtet und an der Einströmöffnung 28 im Wesentlichen axial ausgerichtet ist. Außerdem verschließt das Einströmleitmittel 38 einen Spalt 42 zwischen den Hauptdrallerzeugern 10 und dem Brennermantel 24 und ist hierfür - wie zu dem Ausführungsbeispiel aus den FIGen 3 bis 6 ausführlich erläutert - zwischen die Hauptdrallerzeuger 10 bzw. deren Hauptdrallerzeugerränder 30 geführt. Zur einfacheren Montierbarkeit kann jedoch ein kleiner Spalt zwischen dem Einströmleitmittel 28 und dem Hauptdrallerzeugerrohr 12 verbleiben.

In den FIGen 3 bis 6 ist ein weiterer Gasturbinenbrenner 44 mit einem sehr effizienten Einströmleitmittel 46 dargestellt. FIG 4 zeigt eine perspektivische Draufsicht auf den Gasturbinenbrenner 44 und das Einströmleitmittel 46, die FIGen 3 und 5 zeigen das Einströmleitmittel in einem in Axialrichtung des Gasturbinenbrenners 44 ausgeführten Schnitt, und FIG 6 zeigt einen Ausschnitt des Ausströmleitmittels 46 in einer Draufsicht in Axialrichtung bzw. Strömungsrichtung 22.

Das Einströmleitmittel 46 hat eine wulstartige, in Einströmrichtung 22 vor den Hauptdrallerzeugern 10 angeordnete Strömungsleitfläche 48, die die Hauptdrallerzeugerränder 30 der Hauptdrallerzeuger 10 mit einem äußeren Brennermantel 50, der ebenfalls die Hauptdrallerzeuger 10 umgibt, verbindet. Der radial äußere Brennermantel 50 dient dazu, die Verbrennungsluft ein Stück weit außerhalb des inneren Brennermantels 24 zu führen, um eine nicht zu enge Krümmung der Strömungsumlenkung zu schaffen. Der Anschluss der Strömungsleitfläche 48 an den äußeren, in Axialrichtung verlaufenden Brennermantel 50 ist in Mantelrichtung bzw. in Axialrichtung, so dass eine Strömungsführung von dem äußeren Brennermantel 50 im Wesentlichen übergangslos auf die Strömungsleitfläche 48 übergeht. Im weiteren Strömungsverlauf wird die Verdichterluft von einem radial nach außen gewandten Abschnitt 52 zu einem radial nach innen gewandten Abschnitt 54, der an der Einströmöffnung 28 endet, durch die in diesem Strömungsverlauf mit im Wesentlichen gleichmäßiger Krümmung ausgeführte Strömungsleitfläche 48 bis zur Einströmöffnung 28 wirbelfrei geführt.

Das Einströmleitmittel 46 ist hierbei, wie in FIG 4 gezeigt ist, ringförmig um alle Hauptdrallerzeuger 10 geführt und greift zwischen die Hauptdrallerzeuger 10 bzw. deren Hauptdrallerzeugerrändern 30 radial nach innen, um sowohl einen Spalt 58 zwischen dem äußeren Brennermantel 50 und dem Hauptdrallerzeugerrohr 12 als auch den Spalt 42 zwischen dem inneren Brennermantel 24 und dem Hauptdrallerzeugerrohr 12 zu verschließen. Eine Rückströmung von Verbrennungsluft durch diese Spalte 42, 58 zur Einströmöffnung hin 28 wird somit zumindest weitgehend vermieden, wobei ein kleiner Montagespalt 60 zwischen dem Hauptdrallerzeugerrohr 12 und dem Einströmleitmittel 46 verbleiben darf.

Wie in den Fuguren 3, 4 und 6 sichtbar ist, ist die Strömungsleitfläche 48 nach radial innen zwischen die Hauptdrallerzeuger 10 gezogen, und zwar bis auf Höhe von Hauptdrallerzeugerachsen 56 der Hauptdrallerzeuger 10, um ein Strömen von Verbrennungsluft zwischen die Hauptdrallerzeuger 10 zu unterbinden.

Zur leichteren Montierbarkeit ist das Einströmleitmittel 46 mit seinem radial inneren Abschnitt 54 radial außerhalb an den Hauptdrallerzeugerrändern 30 vorbeigeführt und verläuft dort in Axialrichtung, so dass die Hauptdrallerzeuger 10 in Axialrichtung zur Montage in den Gasturbinenbrenner 44 eingeschoben werden können. Analog ist der radial äußere Abschnitt 52 radial innerhalb des äußeren Brennermantels 52 und dort ebenfalls in Mantelrichtung bzw. Axialrichtung geführt, so dass das Einströmleitmittel 46 in den Brennermantel 50 eingeschoben werden kann. Im weiteren Verlauf umfasst das Einströmleitmittel 46 einen inneren Schenkel 62 und einen äußeren Schenkel 64, die in Strömungsrichtung 22 am inneren Brennermantel 24 parallel zusammengeführt sind und am Brennermantel 24 befestigt sind.

Zur Befestigung des Gasturbinenbrenners 44 in einer Gasturbine umfasst der Gasturbinenbrenner 44 einen Halter 66 mit Halteelementen 68, die durch die Strömungsleitfläche 48 hindurchgeführt und mit den Brennermänteln 24, 50 befestigt sind. Zur einfachen Herstellung und Montage des Einströmleitmittels 46 ist es in mehrere Segmente 70 aufgeteilt, zwischen denen jeweils ein Halteelement 68 hindurchgeführt ist.

## Patentansprüche

1. Gasturbinenbrenner (2, 44) mit einer Mehrzahl von Hauptdrallerzeugern (10), die jeweils eine von einem Hauptdrallerzeugerrand (30) gebildete Einströmöffnung (28) aufweisen, und mit einem Pilotbrenner (8),
wobei ein Einströmleitmittel (36, 38, 46) mit einer Strömungsleitfläche (40, 48), die von einer der Einströmöffnungen (28) zu einer benachbarten Einströmöffnung (28) verläuft, an die die Einströmöffnungen (28) bildenden Hauptdrallerzeugerränder (30) anschließt und von dort nach radial außen aufgeweitet ist, wobei die Hauptdrallerzeuger (10) zentralsymmetrisch um den Pilotbrenner (8), angeordnet sind und die Strömungsleitfläche (40, 48) radial außerhalb der Hauptdrallerzeuger (10) verläuft, **dadurch gekennzeichnet, dass** die Strömungsleitfläche (40, 48) von einem radial nach außen gewandten Abschnitt (52) zu einem radial nach innen gewandten, an der Einströmöffnung (28) liegenden Abschnitt (54) verläuft.

2. Gasturbinenbrenner (2, 44) nach Anspruch 1,
**dadurch gekennzeichnet, dass** die Strömungsleitfläche (40, 48) an einem radial äußeren Bereich eine Zentralsymmetrie aufweist und in einem radial weiter innen liegenden Bereich von der Zentralsymmetrie abweicht und an die Form der Hauptdrallerzeugerränder (30) angepasst ist.

3. Gasturbinenbrenner (2, 44) nach einem der vorhergehenden Ansprüche, **dadurch gekennzeichnet, dass** die Strömungsleitfläche (40, 48) ringförmig kontinuierlich um die Hauptdrallerzeuger (10) geführt ist.

4. Gasturbinenbrenner (2, 44) nach einem der vorhergehenden Ansprüche, **dadurch gekennzeichnet, dass** die Strömungsleitfläche (48) wulstartig in Einströmrichtung (22) vor den Hauptdrallerzeugern (10) angeordnet ist.

5. Gasturbinenbrenner (2, 44) nach einem der vorhergehenden Ansprüche,
**dadurch gekennzeichnet, dass** der nach außen gewandten Abschnitt (52) eine zentralsymmetrische Fläche bildet und der nach innen gewandten Abschnitt (54) eine an eine Ringform der Hauptdrallerzeuger (10) angepasste Fläche aufweist.

6. Gasturbinenbrenner (2, 44) nach einem der vorhergehende Ansprüche,
**dadurch gekennzeichnet, dass** die Strömungsleitfläche (40, 48) mit zumindest im Wesentlichen gleichmäßiger Krümmung vom nach außen gewandten Abschnitt (52) zum nach innen gewandten Abschnitt (54) verläuft.

7. Gasturbinenbrenner (2, 44) nach einem der vorhergehenden Ansprüche, **dadurch gekennzeichnet, dass** das Einströmleitmittel (36, 38, 46) einen um die Hauptdrallerzeuger (10) verlaufenden Brennermantel (24, 50) mit den Hauptdrallerzeugern (10) verbindet.

8. Gasturbinenbrenner (2, 44) nach einem der vorhergehenden Ansprüche, **dadurch gekennzeichnet, dass** das Einströmleitmittel (36, 38, 46) einen Spalt (42, 58) zwischen einem um die Hauptdrallerzeuger (10) verlaufenden Brennermantel (24, 50) und den Hauptdrallerzeugern (10) verschließt.

9. Gasturbinenbrenner (2, 44) nach einem der vorhergehenden Ansprüche, **dadurch gekennzeichnet, dass** die Strömungsleitfläche (40, 48) zwischen die Hauptdrallerzeuger (10) geführt ist.

10. Gasturbinenbrenner (44) nach einem der vorhergehenden Ansprüche, **dadurch gekennzeichnet, dass** das Einströmleitmittel (46) in seinem radial inneren Abschnitt (54) radial außerhalb an den Hauptdrallerzeugerrändern (30) vorbei geführt ist.

11. Gasturbinenbrenner (44) nach einem der vorhergehenden Ansprüche, **gekennzeichnet durch** einen äußeren und einen inneren, jeweils die Hauptdrallerzeuger umgebenden Brennermantel (24, 50) an die das Einströmleitmittel (46) jeweils in Mantelrichtung anschließt.

12. Gasturbinenbrenner (44) nach einem der vorhergehenden Ansprüche, **dadurch gekennzeichnet, dass** das Einströmleitmittel (46) zwei in Strömungsrichtung (22) weisende Schenkel (62, 64) aufweist, die stromabseitig der Einströmöffnung (28) insbesondere parallel zusammengeführt sind.

13. Gasturbinenbrenner (44) nach einem der vorhergehenden Ansprüche, **dadurch gekennzeichnet, dass** das Einströmleitmittel (46) im Bereich der Strömungsleitfläche (48) in Tangentialrichtung mehrteilig ausgeführt ist.

## Claims

1. Gas-turbine burner (2, 44) with a plurality of main swirl generators (10), each featuring an inflow opening (28) formed by a main swirl generator edge (30), and with a pilot burner (8), wherein an inflow guide means (36, 38, 46) with a flow guide surface (40, 48) running from one of the inflow openings (28) to an adjacent inflow opening (28), which is adjoined by the main swirl generator edges (30) forming the inflow openings (28) and is radially widened out from there, wherein the main flow generators (10) are arranged central-symmetrically around the pilot burner (8) and the flow guide surface (40, 48) runs radially outside the main flow generators (10), **characterised in that** the flow guide surface (40, 48) runs from a section (52) facing radially outwards to a section (54) facing radially inwards, lying at the inflow opening (28).

2. Gas turbine burner (2, 44) according to claim 1, **characterised in that** the flow guide surface (40, 48) exhibits a central symmetry in a radially outer area and deviates from the central symmetry in an area lying radially further inwards and is adapted to the shape of the main swirl generator edges (30) .

3. Gas-turbine burner (2, 44) according to one of the preceding claims, **characterised in that** the flow guide surface (40, 48) is routed in an annular shape continuously around the main swirl generators (10).

4. Gas-turbine burner (2, 44) according to one of the preceding claims, **characterised in that** the flow guide surface (48) is arranged in a bead form in the inflow direction (22) in front of the main swirl generators (10).

5. Gas-turbine burner (2, 44) according to one of the preceding claims,
**characterised in that** the section (52) facing outwards forms a central-symmetrical surface and the section (54) facing inwards has a surface adapted to the annular shape of the main swirl generators (10).

6. Gas-turbine burner(2, 44) according to one of the preceding claims, **characterised in that** the flow guide surface (40, 48) runs with an at least essentially even curvature from the section (52) facing outwards to the section (54) facing inwards.

7. Gas-turbine burner (2, 44) according to one of the preceding claims, **characterised in that** the inflow guide means (36, 38, 46) connects a burner casing (24, 50) running around the main swirl generators (10) to the main swirl generators (10) .

8. Gas-turbine burner (2, 44) according to one of the preceding claims, **characterised in that** the inflow guide means (36, 38, 46) closes off a gap (42, 58) between a burner casing (24, 50) running around the main swirl generators (10) and the main swirl generators (10).

9. Gas-turbine burner (2, 44) according to one of the preceding claims, **characterised in that** the flow guide surface (40, 48) is routed between the main swirl generators (10).

10. Gas-turbine burner (44) according to one of the preceding claims, **characterised in that** the inflow guide means (46) is routed in its radially inner section (54) radially outside past the main swirl generator edges (30).

11. Gas-turbine burner (44) according to one of the previous claims, **characterised by** an outer and an inner burner casing (24, 50) surrounding the main swirl generators in each case which are adjoined by the inflow guide means (46) in the casing direction in each case.

12. Gas-turbine burner (44) according to one of the preceding claims, **characterised in that** the inflow guide means (46) features two arms (62, 64) pointing in the flow direction (22), which on the downstream side of the inflow opening (28) are especially routed in parallel.

13. Gas-turbine burner (44) according to one of the preceding claims, **characterised in that** the inflow guide means (46) is embodied in the area of the flow guide surface (48) in the tangential direction in multiple parts.

## Revendications

1. Brûleur (2, 44) de turbine, ayant une multiplicité de producteurs (10) principaux de tourbillon qui ont respectivement une ouverture (28) d'afflux formée par un bord (30) du producteur principal de tourbillon, et ayant un brûleur (8) pilote,
dans lequel un moyen (36, 38, 46) de conduite de l'afflux se raccorde par une surface (40, 48) de conduite de l'écoulement, qui s'étend de l'une des ouvertures (28) d'afflux à une ouverture (28) d'afflux voisine, aux bords de producteurs principaux de tourbillon formant les ouvertures (28) d'afflux et de là s'élargit vers l'extérieur radialement, les producteurs (10) principaux de tourbillon étant disposés à symétrie centrale autour du brûleur (8) pilote et la surface (40, 48) de conduite de l'écoulement s'étendant radialement à l'extérieur des producteurs (10) principaux de tourbillon, **caractérisé en ce que** la surface (40, 48) de conduite de l'écoulement s'étend d'une partie (52) tournée radialement vers l'extérieur à une partie (54) tournée radialement vers l'intérieur et se trouvant sur l'ouverture (28) d'afflux.

2. Brûleur (2, 44) de turbine à gaz suivant la revendication 1, **caractérisé en ce que** la surface (40, 48) de conduite de l'écoulement a une symétrie centrale sur une zone extérieure radialement et s'écarte de la symétrie centrale dans une zone se trouvant davantage vers l'intérieur radialement et est adaptée à la forme des bords (30) de producteurs principaux de tourbillon.

3. Brûleur (2, 44) de turbine à gaz suivant l'une des revendications précédentes, **caractérisé en ce que** la surface (40, 48) de conduite de l'écoulement passe annulairement d'une manière continue autour des producteurs (10) principaux de tourbillon.

4. Brûleur (2, 44) de turbine à gaz suivant l'une des revendications précédentes, **caractérisé en ce que** la surface (48) de conduite de l'écoulement est disposée à la manière d'un bourrelet dans le sens (22) d'afflux avant les producteurs (10) principaux de tourbillon.

5. Brûleur (2, 44) de turbine à gaz suivant l'une des revendications précédentes, **caractérisé en ce que** la partie (52) tournée vers l'extérieur forme une surface à symétrie centrale et la partie (54) tournée vers l'intérieur a une surface adaptée à une forme annulaire des producteurs (10) principaux de tourbillon.

6. Brûleur (2, 44) de turbine à gaz suivant l'une des revendications précédentes, **caractérisé en ce que** la surface (40, 48) de conduite de l'écoulement s'étend suivant une courbure au moins essentiellement uniforme de la partie (52) tournée vers l'extérieur à la partie (54) tournée vers l'intérieur.

7. Brûleur (2, 44) de turbine à gaz suivant l'une des revendications précédentes, **caractérisé en ce que** le moyen (36, 38, 46) de conduite de l'afflux relie une enveloppe (24, 50) du brûleur s'étendant autour des producteurs (10) principaux aux producteurs (10) principaux de tourbillon.

8. Brûleur (2, 44) de turbine à gaz suivant l'une des revendications précédentes, **caractérisé en ce que** le moyen (36, 38, 46) de conduite de l'afflux ferme un intervalle (42, 58) entre une enveloppe (24, 50) du brûleur s'étendant autour des producteurs (10) principaux de tourbillon et les producteurs (10) principaux de tourbillon.

9. Brûleur (2, 44) de turbine à gaz suivant l'une des revendications précédentes, **caractérisé en ce que** la surface (40, 48) de conduite de l'écoulement passe entre les producteurs (10) principaux de tourbillon.

10. Brûleur (44) de turbine à gaz suivant l'une des revendications précédentes, **caractérisé en ce que** le moyen (46) de conduite de l'afflux passe dans sa partie (54) intérieure radialement à l'extérieur sur les bords (30) des producteurs principaux de tourbillon.

11. Brûleur (44) de turbine à gaz suivant l'une des revendications précédentes, **caractérisé par** une enveloppe (24) extérieure du brûleur et une enveloppe (50) intérieure du brûleur entourant respectivement les producteurs principaux de tourbillon, auxquelles le moyen (46) de conduite de l'afflux se raccorde respectivement dans la direction de l'enveloppe.

12. Brûleur (44) de turbine à gaz suivant l'une des revendications précédentes, **caractérisé en ce que** le moyen (46) de conduite de l'afflux a deux branches (62, 64), qui sont tournées dans le sens (22) de l'écoulement et qui se réunissent en aval de l'ouverture (28) d'afflux, en devenant notamment parallèles.

13. Brûleur (44) de turbine à gaz suivant l'une des revendications précédentes, **caractérisé en ce que** le moyen (46) de conduite de l'afflux est réalisé en plusieurs parties en direction tangentielle dans la région de la surface (48) de conduite de l'écoulement.
